# FASCICULE DE BREVET EUROPEEN

(11) **EP 0 689 019 B1**
(45) Date de publication et mention de la délivrance du brevet: **28.07.1999**
(21) Numéro de dépôt: 95401443.7
(22) Date de dépôt: 19.06.1995
(51) Int. Cl.: F25J 3/04

(54) **Procédé et installation de production d'oxygène gazeux sous pression**
Verfahren und Einrichtung zur Herstellung von gasförmigem Drucksauerstoff
Process and apparatus for producing gaseous oxygen under pressure

(30) Priorité: 20.06.1994 FR 9407531
(43) Date de publication de la demande: 27.12.1995
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Grenier, Maurice, F-75018 Paris (FR)
(74) Mandataire: Mercey, Fiona Susan

(56) Documents cités:
- EP-A- 0 504 029
- FR-A- 2 688 052

## Description

La présente invention est relative à un procédé de production d'oxygène gazeux sous pression tel que défini dans le préambule de la revendication 1. Un tel procédé est connu du document FR-A-2 688 052.

Dans le présent mémoire, les pressions indiquées sont des pressions absolues. De plus, on entend par "condensation" et "vaporisation" soit une condensation ou une vaporisation proprement dite, soit une pseudo-condensation ou une pseudo-vaporisation, selon que les pressions sont subcritiques ou supercritiques.

Les procédés du type ci-dessus, dits procédés "à pompe", présentent l'avantage de supprimer ou de réduire la nécessité de compresseurs d'oxygène gazeux, qui sont des machines coûteuses, posant de sérieux problèmes de fiabilité et dont le rendement est généralement médiocre.

L'invention a pour but de fournir un procédé "à pompe" offrant une grande liberté de régulation des paramètres de fonctionnement et particulièrement bien adapté, du point de vue de la consommation énergétique spécifique ainsi que de la production de liquide, aux installations de grande taille, c'est-à-dire produisant au moins 700 tonnes d'oxygène par jour.

A cet effet, l'invention a pour objet un procédé de production d'oxyqène gazeux du type précité, dans lequel la première pression est la moyenne pression et une partie de l'air à la première pression est envoyée à la colonne moyenne pression sans être détendue.

Le procédé suivant l'invention peut comporter une ou plusieurs des caractéristiques suivantes :
- on comprime une troisième fraction de l'air à distiller à une pression intermédiaire entre lesdites première et haute pressions d'air, on la refroidit, on la liquéfie, on la détend et on l'introduit dans la double colonne:
- ladite deuxième fraction d'air est portée à une pression d'air intermédiaire, n'est refroidie que partiellement, puis est surpressée par une soufflante froide, réintroduite dans la ligne d'échange thermique, et refroidie jusqu'à ladite température intermédiaire, à laquelle cet air est de nouveau sorti de la ligne d'échange thermique, détendu à la moyenne pression dans ladite turbine de détente, laquelle est couplée à la soufflante froide, et envoyé dans la double colonne;
- une partie de la troisième fraction d'air est détendue à la moyenne pression, après refroidissement partiel, dans une seconde turbine couplée à une soufflante de surpression de ladite deuxième fraction d'air, puis est envoyée à la colonne moyenne pression;
- une partie de l'air à la première pression est sorti de la ligne d'échange thermique à une troisième température intermédiaire de refroidissement, et détendu à la basse pression dans une turbine d'insufflation avant d'être introduit en un point intermédiaire de la colonne basse pression;
- ladite pression de vaporisation d'oxygène est sensiblement la pression de production.

L'invention a également pour objet une installation de production d'oxygène gazeux destinée à la mise en oeuvre du procédé défini ci-dessus et comprenant les caractéristiques de la revendication 7.

L'installation peut notamment comprendre un compresseur d'air unique à n étages, lesdits premiers moyens de compression étant constitués par un certain nombre p d'étages, avec p < n, et lesdits deuxièmes moyens de compression étant constitués par l'ensemble du compresseur.

Des exemples de mise en oeuvre de l'invention vont maintenant être décrits en regard des dessins annexés, sur lesquels les Figures 1 à 3 représentent respectivement trois installations de production d'oxygène conformes à l'invention.

L'installation de distillation d'air représentée à la Figure 1 comprend essentiellement : un compresseur d'air 1; un appareil 2 d'épuration de l'air comprimé en eau et en CO2 par adsorption, cet appareil comprenant deux bouteilles d'adsorption 2A, 2B dont l'une fonctionne en adsorption pendant que l'autre est en cours de régénération; un ensemble turbine-soufflante 3 comprenant une turbine de détente 4 et une soufflante ou surpresseur 5 dont les arbres sont couplés, la soufflante étant éventuellement équipée d'un réfrigérant (non représenté); un échangeur de chaleur 6 constituant la ligne d'échange thermique de l'installation; une double colonne de distillation 7 comprenant une colonne moyenne pression 8 surmontée d'une colonne basse pression 9, avec un vaporiseur-condenseur 10 mettant la vapeur de tête (azote) de la colonne 8 en relation d'échange thermique avec le liquide de cuve (oxygène) de la colonne 9; un réservoir d'oxygène liquide 11 dont le fond est relié à une pompe d'oxygène liquide 12; et un réservoir d'azote liquide 13 dont le fond est relié à une pompe d'azote liquide 14.

Cette installation est principalement destinée à fournir, via une conduite 15, de l'oxygène gazeux sous une haute pression prédéterminée, qui peut être comprise entre environ 13 bars et quelques dizaines de bars. Il s'agit de quantités importantes d'oxygène gazeux, au moins égales à 700 t/jour environ et pouvant atteindre plusieurs milliers de tonnes par jour.

Pour cela, de l'oxygène liquide soutiré de la cuve de la colonne 9 via une conduite 16 est stocké dans le réservoir 11. Un débit d'oxygène, soutiré de ce réservoir, est amené à la haute pression par la pompe 12 à l'état liquide, puis vaporisé et réchauffé sous cette haute pression dans des passages 17 de l'échangeur 6.

La chaleur nécessaire à cette vaporisation et à ce réchauffage, ainsi qu'au réchauffage et éventuellement à la vaporisation d'autres fluides soutirés de la double colonne, est fournie par l'air à distiller, dans les conditions suivantes.

Le compresseur 1 est un compresseur multi-étages, à n étages. La totalité de l'air atmosphérique entrant est comprimé par les p premiers étages à la moyenne pression, qui est la pression de fonctionnement de la colonne 8, puis est prérefroidi en 18 et refroidi au voisinage de la température ambiante en 19, est épuré dans l'une, 2A par exemple, des bouteilles d'adsorption, et divisé en deux fractions.

La première fraction, sous la moyenne pression, représentant par exemple 40% environ du débit d'air traité, est refroidie, du bout chaud au bout froid de la ligne d'échange thermique 6, dans des passages 20 de celle-ci, jusqu'au voisinage de son point de rosée, puis est directement introduite en cuve de la colonne 8. Le reste de l'air épuré en 2A est renvoyé à l'entrée du (p + 1) ème étage du compresseur 1 et est comprimé par les étages suivants jusqu'à une première haute pression d'air, nettement supérieure à la moyenne pression de la colonne 8, en pratique supérieure à 9 bars.

L'air ainsi comprimé, prérefroidi en 19A, est de nouveau divisé en deux flux.

Le premier flux, représentant au moins 45% du débit d'air traité, est surpressé à une deuxième haute pression par le surpresseur 5, lequel est entraîné par la turbine 4. Cette deuxième haute pression d'air est comprise entre 25 bars environ et la pression de condensation de l'air par vaporisation de l'oxygène sous la haute pression d'oxygène.

Le premier flux d'air est alors introduit au bout chaud de l'échangeur 6 et refroidi en totalité jusqu'à une température intermédiaire. A cette température, une fraction de l'air poursuit son refroidissement et est liquéfiée dans des passages 20A de l'échangeur, puis est détendue pour partie à la basse pression dans une vanne de détente 21 et pour partie à la moyenne pression dans une vanne de détente 21A et introduite respectivement à un niveau intermédiaire dans la colonne 9 et dans la partie inférieure de la colonne 8. Le reste de l'air est détendu à la moyenne pression dans la turbine 4 puis envoyé directement, via une conduite 22, à la base de la colonne 8.

Le deuxième flux est introduit sous la première haute pression dans la ligne d'échange 6, refroidi et liquéfié jusqu'au bout froid de celle-ci dans des passages 20B, détendu dans une vanne de détente 21B et réuni au courant issu de la vanne de détente 21A.

On reconnait par ailleurs sur la Figure 1 les conduites habituelles des installations à double colonne, celle représentée étant du type dit "à minaret", c' est-à-dire avec production d'azote sous la basse pression : les conduites 23 à 25 d'injection dans la colonne 9, à des niveaux croissants, de "liquide riche" (air enrichi en oxygène) détendu de "liquide pauvre inférieur" (azote impur) détendu et de "liquide pauvre supérieur" (azote pratiquement pur) détendu, respectivement, ces trois fluides étant respectivement soutirés à la base, en un point intermédiaire et au sommet de la colonne 8; et les conduites 26 de soutirage d'azote gazeux partant du sommet de la colonne 9 et 27 d'évacuation du gaz résiduaire (azote impur) partant du niveau d'injection du liquide pauvre inférieur. L'azote basse pression est réchauffé dans des passages 28 de l'échangeur 6 puis récupéré via une conduite 29, tandis que le gaz résiduaire, après réchauffement dans des passages 30 de l'échangeur, est utilisé pour régénérer une bouteille d'adsorption, la bouteille 2B dans l'exemple considéré, avant d'être évacué via une conduite 31.

On voit encore sur la Figure 1 qu'une partie de l'azote liquide moyenne pression est, après détente dans une vanne de détente 32, stockée dans le réservoir 13, et qu'une production d'azote liquide et/ou d'oxygène liquide est fournie via une conduite 33 (pour l'azote) et/ou 34 (pour l'oxygène). De plus, l'installation produit, outre l'azote gazeux basse pression provenant directement de la tête de la colonne 9 et l'oxygène gazeux haute pression, de l'azote gazeux sous pression, obtenu par vaporisation dans la ligne d'échange thermique d'un débit d'azote liquide prélevé dans la conduite 33 via une conduite 35. Cette vaporisation d'azote peut notamment s'effectuer par condensation de l'air contenu dans les passages 20A ou 20B.

Comme expliqué dans d'autres demandes de brevet qui décrivent des procédés "à pompe" et "à paliers décalés", c'est-à-dire dans lesquels comme dans la présente invention, l'air qui apporte l'essentiel de la chaleur de vaporisation de l'oxygène se condense au-dessous de la température de vaporisation de cet oxygène (voir par exemple les demandes de brevet français n° 91-02 917, 91-15 935, 92-02 462, 92-07 662 et 93-04 274), le bilan frigorifique de l'installation est équilibré, avec un écart de température au bout chaud de la ligne d'échange thermique de l'ordre de 3°C, en soutirant de l'installation au moins un produit (oxygène et/ou azote) sous forme liquide, via les conduites 33 et/ou 34.

Dans le procédé ci-dessus, le fait de ne comprimer une partie de l'air entrant qu'à la moyenne pression réduit la quantité de liquide qu'il est nécessaire de soutirer de l'installation. Ceci est très avantageux dans le cas des grosses installations, où les quantités de liquide soutirées avec les procédés de l'art antérieur sont importantes. De plus, le fait de devoir soutirer une quantité réduite de liquide est parfaitement compatible avec les conditions d'exploitation de ces grosses installations, qui doivent généralement produire également une certaine quantité de liquide.

Par ailleurs, les calculs montrent que le procédé décrit ci-dessus conduit à une énergie spécifique de production d'oxygène très avantageuse.

L'installation représentée à la Figure 2 est destinée à produire de l'oxygène gazeux sous une pression élevée, par exemple de l'ordre de 40 bars. Elle comprend essentiellement deux compresseurs d'air 41 et 42, un appareil 43 d'épuration par adsorption, une double colonne de distillation 44 constituée d'une colonne moyenne pression 45, fonctionnant sous environ 6 bars, surmontée d'une colonne basse pression 46, fonctionnant sous une pression légèrement supérieure à 1 bar, une ligne d'échange thermique 47, un sous-refroidisseur 48, une pompe à oxygène liquide 49, une soufflante froide 50, une première turbine 51 dont la roue est montée sur le même arbre que celle de la soufflante froide, et une deuxième turbine 52 freinée par un frein approprié 53 tel qu'un alternateur.

On reconnait sur le dessin les conduites classiques de la double colonne, à savoir : une conduite 54 de remontée en un point intermédiaire de la colonne 46, après sous-refroidissement en 48 et détente à la basse pression dans une vanne de détente 55, du "liquide riche" (air enrichi en oxygène) recueilli en cuve de la colonne 45; une conduite 56 de remontée en tête de la colonne 46, après sous-refroidissement en 48 et détente à la basse pression dans une vanne de détente 57, de "liquide pauvre" (azote à peu près pur) soutiré en tête de la colonne 45; et une conduite 58 de soutirage d'azote impur, constituant le gaz résiduaire W de l'installation, cette conduite partant de la tête de la colonne 46, traversant le sous-refroidisseur 48 puis se raccordant à des passages 59 de réchauffement d'azote de la ligne d'échange 47. L'azote impur ainsi réchauffé jusqu'à la température ambiante est évacué de l'installation via une conduite 60.

La pompe 49 aspire l'oxygène liquide sous environ 1 bar en cuve de la colonne 46, le porte à la pression de production désirée et l'introduit dans des passages 61 de vaporisation-réchauffement d'oxygène de la ligne d'échange.

L'air à distiller, comprimé à la moyenne pression par le compresseur 41 et épuré en eau et en CO2 en 43, est divisé en deux flux.

Le premier flux est directement refroidi dans des passages 62 de la ligne d'échange 47. A une température T1 relativement froide mais supérieure à la température du bout froid de cette ligne d'échange, une fraction de cet air est sorti de la ligne d'échange, détendu à la basse pression dans la turbine 52, et insufflé en un point intermédiaire de la colonne 46 via une conduite 63. Le reste de l'air moyenne pression poursuit son refroidissement jusqu'au bout froid de la ligne d'échange, où il se trouve au voisinage de son point de rosée, puis est envoyé en cuve de la colonne 45.

Le reste de l'air issu de l'appareil 43 est comprimé à une première haute pression, par exemple de 16,5 bars, par le compresseur 42, puis pénètre dans des passages 64 de refroidissement d'air de la ligne d'échange.

A une température intermédiaire T2 inférieure à la température ambiante, nettement supérieure à T1 et voisine de la température de vaporisation de l'oxygène, une partie de cet air est sortie de la ligne d'échange via une conduite 65 et amenée à l'aspiration de la soufflante froide 50. Celle-ci porte cet air à la haute pression de 23 bars et, via une conduite 66, l'air ainsi surpressé est renvoyé dans la ligne d'échange, à une température T3 supérieure à T2, et poursuit son refroidissement dans des passages d'air surpressé 67 de cette dernière. Une partie de l'air véhiculé par les passages 67 est de nouveau sorti de la ligne d'échange à une deuxième température intermédiaire T4 inférieure à T2 et supérieure à T1 et détendu à la moyenne pression (6 bars) dans la turbine 51. L'air qui s'échappe de cette turbine est envoyé en cuve de la colonne 45. Le reste de l'air véhiculé par les passages 67 poursuit son refroidissement jusqu'au bout froid de la ligne d'échange, en étant liquéfié puis sous-refroidi. Il est ensuite détendu à la moyenne pression dans une vanne de détente 68 et envoyé quelques plateaux au-dessus de la cuve de la colonne 45. De même, l'air véhiculé par les passages 64 et non sortie via la conduite 65 est refroidi jusqu'au bout froid de la ligne d'échange, puis détendu à la moyenne pression dans une vanne de détente 69 et envoyé quelques plateaux au-dessus de la cuve de la colonne 45.

Comme expliqué dans la demande FR 92 02 462 précitée, la compression d'une partie au moins de l'air sous la première haute pression de la température intermédiaire T2, qui est voisine du palier de vaporisation de l'oxygène, à la température T3 introduit dans la ligne d'échange, entre ces deux températures, une quantité de chaleur qui compense sensiblement l'excédent de froid produit par cette vaporisation. On remarque qu'entre T3 et T2, l'oxygène échange de la chaleur avec la totalité de l'air à 16,5 bars et avec l'air surpressé à 23 bars. On peut ainsi obtenir un diagramme d'échange thermique (enthalpie en ordonnées, température en abscisses) très favorable, avec un faible écart de température, de l'ordre de 2 à 3°C, au bout chaud de la ligne d'échange.

La soufflante 50 qui assure cette compression est entraînée par la turbine 51, de sorte qu'aucune énergie extérieure n'est nécessaire. Compte-tenu des pertes mécaniques, la quantité de froid produite par cette turbine est légèrement supérieure à la chaleur de compression, et l'excédent contribue au maintien en froid de l'installation. Le solde des frigories nécessaires pour ce maintien en froid est fourni par la turbine 52, ou, en variante, si l'oxygène à produire doit avoir une pureté élevée, par détente d'air ou d'azote à la moyenne pression dans une turbine, de façon classique.

Le très bon rendement énergétique assuré par l'utilisation de la soufflante froide 50 est conservé ici, avec en outre l'avantage, comme précédemment, d'une production de liquide moindre, voire nulle dans ce cas, et également avec l'avantage d'une alimentation simplifiée de la turbine d'insufflation 52.

L'installation peut également produire de l'oxygène sous une pression suffisamment basse pour permettre la vaporisation d'oxygène par condensation d'air à la plus haute pression d'air du procédé. Cette pression d'oxygène serait par exemple inférieure à 8 bars. Ainsi, on a indiqué en traits mixtes à la Figure 2 une seconde pompe 70 comprimant de l'oxygène liquide à pureté réduite à une pression intermédiaire inférieure à 8 bars. Cet oxygène est vaporisé par condensation d'une partie correspondante de l'air surpressé par la soufflante 50, laquelle n'a à fournir que la chaleur de compensation de l'excédent de froid dû à la vaporisation de l'oxygène haute pression.

De même, on a indiqué en traits mixtes à la Figure 2 une pompe 71 d'azote liquide moyenne pression amenant cet azote, soutiré de la colonne 45, à une pression intermédiaire suffisamment basse pour permettre sa vaporisation par condensation d'air à la plus haute pression du procédé, soit 23 bars.

On a également représenté sur la Figure 2 une conduite 72 de production d'oxygène liquide soutiré de la cuve de la colonne 46, ainsi qu'une conduite 72A de production d'azote liquide provenant de la tête de la colonne 45.

L'installation de la Figure 3 est une variante de celle de la Figure 2. Dans cette variante, une fraction de l'air issu du compresseur 42 est surpressée par une soufflante chaude 73, refroidie en 47 jusqu'à la température T2, surpressée de nouveau par la soufflante froide 50, réintroduite dans la ligne d'échange à une température T3 supérieure à T2, puis traitée en deux flux différents à partir de la température T4, comme précédemment. Le reste de l'air issu du compresseur 42 est refroidi dans des passages additionnels 74 de la ligne d'échange 47 jusqu'à une température T5 comprise entre les températures T4 et T1, et, à cette température, une partie de cet air est sorti de la ligne d'échange, détendu à la moyenne pression dans une turbine additionnelle 75 couplée à la soufflante 73, puis envoyée en cuve de la colonne 45. Le reste de l'air véhiculé par les passages 74 poursuit son refroidissement jusqu'au bout froid de la ligne d'échange, où il est liquéfié et sous-refroidi, puis est détendu à la moyenne pression dans une vanne de détente 76 et envoyé dans la partie inférieure de la colonne 45.

On comprend que l'invention est compatible avec de nombreuses variantes d'installation de production d'oxygène gazeux sous pression du type "à pompe" et "à paliers décalés", notamment telles que décrites dans les demandes de brevet précitées.

L'invention est particulièrement avantageuse, du point de vue énergétique, lorsque la pression de vaporisation d'oxygène est supérieure à 20 bars environ.

## Revendications

1. Procédé de production d'oxygène gazeux sous pression, du type dans lequel : on distille de l'air dans une installation à double colonne de distillation (7; 44) qui comprend une colonne moyenne pression (8; 45) fonctionnant sous une pression dite moyenne pression, une colonne basse pression (9; 46) fonctionnant sous une pression dite basse pression, et une ligne d'échange thermique (6; 47) pour mettre l'air à distiller en relation d'échange thermique avec des produits soutirés de la double colonne; on soutire de l'oxygène liquide de la colonne basse pression; on amène cet oxygène liquide à une pression de vaporisation d'oxygène d'au moins 13 bars environ, et on le vaporise et on le réchauffe sous cette pression de vaporisation, par échange de chaleur avec de l'air à distiller en cours de refroidissement,
- on comprime (en 1; 41) une première fraction de l'air à distiller à une première pression, on refroidit cet air jusqu'au voisinage de son point de rosée dans la ligne d'échange thermique (6; 47), et on l'envoie dans la double colonne (7; 44);
- on comprime (en 1, 5; 41, 42, 50; 41, 42, 73, 50) une deuxième fraction de l'air à distiller à une haute pression d'air, notamment au moins égale à 25 bars environ, inférieure à la pression de condensation de l'air par échange de chaleur avec l'oxygène en cours de vaporisation sous ladite pression de vaporisation d'oxygène, on refroidit cet air, et on en liquéfie une partie, que l'on détend ensuite (en 21, 21A; 68) avant de l'introduire dans la double colonne, tandis qu'une autre partie de l'air sous la haute pression d'air est sortie de la ligne d'échange thermique (6; 47) à une température intermédiaire de refroidissement et est détendu à la moyenne pression dans une première turbine de détente (4; 51), puis est envoyé dans la double colonne (7; 44); et
- on soutire (en 33, 34; 72, 72A) au moins un produit liquide de l'installation caractérisé en ce que la première pression est la moyenne pression et une partie de l'air à la première pression est envoyée à la colonne moyenne pression sans être détendue.

2. Procédé suivant la revendication 1, caractérisé en ce qu'on comprime (en 1; 1, 42) une troisième fraction de l'air à distiller à une pression intermédiaire entre lesdites première et haute pressions d'air, on la refroidit, on la liquéfie (en 20B; 64; 74), on la détend (en 21B; 69; 76) et on l'introduit dans la double colonne (7; 44).

3. Procédé suivant la revendication 1 ou 2, caractérisé en ce que ladite deuxième fraction d'air est portée à une pression d'air intermédiaire (en 42; 42, 73), n'est refroidie que partiellement, puis est surpressée par une soufflante froide (en 50), réintroduite dans la ligne d'échange thermique (47), et refroidie jusqu'à ladite température intermédiaire, à laquelle cet air est de nouveau sorti de la ligne d'échange thermique, détendu à la moyenne pression dans ladite turbine de détente (51), laquelle est couplée à la soufflante froide, et envoyé dans la double colonne (44).

4. Procédé suivant les revendications 2 et 3 prises ensemble, caractérisé en ce qu'une partie de la troisième fraction d'air est détendue à la moyenne pression, après refroidissement partiel, dans une seconde turbine (75) couplée à une soufflante (73) de surpression de ladite deuxième fraction d'air, puis est envoyée à la colonne moyenne pression (45).

5. Procédé suivant la revendication 3 ou 4, caractérisé en ce qu'une partie de l'air à la première pression est sorti de la ligne d'échange thermique (47) à une troisième température intermédiaire de refroidissement, et détendu à la basse pression dans une turbine d'insufflation (52) avant d'être introduit en un point intermédiaire de la colonne basse pression (46).

6. Procédé selon l'une quelconque des revendications 1 à 5, caractérisé en ce que ladite pression de vaporisation d'oxygène est sensiblement la pression de production.

7. Installation de production d'oxygène gazeux sous pression, du type comprenant : une double colonne de distillation d'air (7; 44) qui comprend une colonne moyenne pression (8; 45) fonctionnant sous une pression dite moyenne pression, et une colonne basse pression (9; 46) fonctionnant sous une pression dite basse pression; une ligne d'échange thermique (6; 47) pour mettre l'air à distiller en relation d'échange thermique avec des produits issus de la double colonne; des moyens pour soutirer de l'oxygène liquide de la colonne basse pression; et des moyens (12; 49) pour amener cet oxygène liquide à une pression de vaporisation d'oxygène d'au moins 13 bars environ, la ligne d'échange thermique comprenant des moyens pour mettre l'oxygène liquide sous ladite pression de vaporisation en relation d'échange thermique avec de l'air à distiller en cours de refroidissement,
- des premiers moyens de compression (1; 41) pour comprimer une première fraction de l'air à distiller à une première pression voisine de la moyenne pression, et des passages (20; 62) de la ligne d'échange thermique reliés d'une part à ces premiers moyens de compression et d'autre part à la double colonne (7; 44);
- des deuxièmes moyens de compression (1, 5; 41, 42, 50; 41, 42, 73, 50) pour comprimer une deuxième fraction de l'air à distiller à une haute pression d'air, notamment au moins égale à 25 bars environ, inférieure à la pression de condensation de l'air par échange de chaleur avec l'oxygène en cours de vaporisation sous ladite pression de vaporisation;
- la ligne d'échange thermique comprenant des passages d'air haute pression (20A; 64) pour refroidir ladite deuxième fraction d'air jusqu'à une température intermédiaire et pour refroidir plus avant et liquéfier une partie de cette deuxième fraction, et l'installation comprenant des moyens (21A; 68, 69) de détente de cette partie liquéfiée, reliés à la double colonne;
- une première turbine de détente (4; 75) dont l'aspiration est reliée aux passages d'air haute pression (74) et dont l'échappement est reliée à la double colonne (7; 44); et
- des moyens (72, 72A) pour soutirer au moins un produit liquide de l'installation caractérisée en ce que les premiers moyens de compression sont reliés à la colonne moyenne pression par des moyens autres que des moyens de détente.

8. Installation suivant la revendication 7, caractérisée en ce qu'elle comprend des moyens (1; 1, 42) pour comprimer une troisième fraction de l'air à distiller à une pression intermédiaire entre lesdites première et haute pressions d'air, la ligne d'échange thermique (6; 47) comportant des passages (20B; 64; 74) de refroidissement et de liquéfaction de cette troisième fraction, et une conduite reliant le bout froid de ces passages à la double colonne (7; 44) et équipée d'une vanne de détente (21B; 69; 76).

9. Installation suivant la revendication 7 ou 8, caractérisée en ce qu'elle comprend un compresseur d'air unique (1) à n étages, lesdits premiers moyens de compression étant constitués par un certain nombre p d'étages, avec p < n, et lesdits deuxièmes moyens de compression étant constitués par l'ensemble du compresseur.

10. Installation suivant la revendication 7 ou 8, caractérisée en ce que les deuxièmes moyens de compression (42, 50) comprennent un compresseur dont le refoulement est relié au bout chaud de la ligne d'échange thermique (47), et une soufflante (50) dont l'aspiration et le refoulement sont reliés à des points intermédiaires de cette dernière.

11. Installation suivant les revendications 8 et 10 prises ensemble, caractérisée en ce que les deuxièmes moyens de compression comprennent une soufflante (73) de surpression de ladite deuxième fraction d'air, couplée à une seconde turbine (75) de détente d'une partie de ladite troisième fraction d'air.

12. Installation suivant la revendication 10 ou 11, caractérisée en ce que la soufflante froide (50) est couplée à ladite première turbine (51), et en ce que l'installation comprend une turbine d'insufflation (52) alimentée par une partie de l'air sous la première pression et dont l'échappement est relié à la colonne basse pression (46).

## Patentansprüche

1. Verfahren zur Herstellung von gasförmigem Sauerstoff unter Druck, bei dem Luft in einer Vorrichtung mit Destillationsdoppelsäule (7; 44) destilliert wird, die eine Mitteldrucksäule (8; 45), die unter einem sogenannten Mitteldruck arbeitet, eine Niederdrucksäule (9; 46), die unter einem sogenannten Niederdruck arbeitet, und eine Wärmeaustauschleitung (6; 47) zum Wärmeaustausch zwischen der zu destillierenden Luft und den der Doppelsäule entnommenen Produkten umfaßt; der Niederdrucksäule flüssiger Sauerstoff entnommen wird; der flüssige Sauerstoff auf einen Sauerstoffverdampfungsdruck von mindestens etwa 13 bar gebracht und verdampft wird und unter dem Verdampfungsdruck durch Wärmeaustausch mit der zu destillierenden Luft während deren Abkühlung erwärmt wird;
- eine erste Fraktion der zu destillierenden Luft (bei 1; 41) auf einen ersten Druck verdichtet wird und diese Luft in der Wärmeaustauschleitung (6; 47) bis nahe an ihren Taupunkt gekühlt und in die Doppelsäule (7; 44) geleitet wird;
- eine zweite Fraktion der zu destillierenden Luft (bei 1, 5; 41, 42, 50; 41, 42, 73, 50) durch Wärmeaustausch mit dem Sauerstoff während dessen Verdampfung unter dem Sauerstoffverdampfungsdruck auf einen Lufthochdruck, der insbesondere mindestens etwa 25 bar beträgt und kleiner als der Kondensationsdruck der Luft ist, verdichtet wird, diese Luft gekühlt wird, und ein Teil davon, der dann (bei 21, 21A; 68) vor dem Einleiten in die Doppelsäule entspannt wird, verflüssigt wird, während ein anderer Teil der unter dem Lufthochdruck stehenden Luft der Wärmeaustauschleitung (6; 47) bei einer Kühlzwischentemperatur entnommen und in einer ersten Entspannungsturbine (4; 51) auf den Mitteldruck entspannt und dann in die Doppelsäule (7; 44) geleitet wird; und
- der Vorrichtung (bei 33, 34; 72, 72A) mindestens ein flüssiges Produkt entnommen wird, dadurch gekennzeichnet, daß der erste Druck dem Mitteldruck entspricht und ein Teil der unter dem ersten Druck stehenden Luft, ohne entspannt zu werden, der Mitteldrucksäule zugeführt wird.

2. Verfahren nach Anspruch 1, dadurch gekennzeichnet, daß eine dritte Fraktion der zu destillierenden Luft (bei 1; 1, 42) bei einem Zwischendruck, der zwischen dem ersten Druck und dem Lufthochdruck liegt, verdichtet, gekühlt, (bei 20B; 64; 74) verflüssigt, (bei 21B; 69; 76) entspannt und in die Doppelsäule (7; 44) geleitet wird.

3. Verfahren nach Anspruch 1 oder 2, dadurch gekennzeichnet, daß die zweite Luftfraktion (bei 42, 42, 73) auf einen Luftzwischendruck gebracht, nur partiell gekühlt und dann (bei 50) mittels eines Kaltverdichters nachverdichtet, in die Wärmeaustauschleitung (47) zurückgeleitet und bis auf die Zwischentemperatur gekühlt wird, bei der die Luft erneut der Wärmeaustauschleitung entnommen und in der Entspannungsturbine (51), die mit dem Kaltverdichter gekoppelt ist, auf den Mitteldruck entspannt und in die Doppelsäule (44) geleitet wird.

4. Verfahren nach Anspruch 2 und 3, dadurch gekennzeichnet, daß nach partieller Kühlung ein Teil der dritten Luftfraktion in einer zweiten Turbine (75), die mit einem Verdichter (73) zur Nachverdichtung der zweiten Luftfraktion gekoppelt ist, auf den Mitteldruck entspannt und dann in die Mitteldrucksäule (45) geleitet wird.

5. Verfahren nach Anspruch 3 oder 4, dadurch gekennzeichnet, daß ein Teil der unter dem ersten Druck stehenden Luft der Wärmeaustauschleitung (47) bei einer dritten Kühlzwischentemperatur entnommen und in einer Turbine (52) auf den Niederdruck entspannt wird, bevor er an einer Zwischenstelle der Niederdrucksäule (46) zugeführt wird.

6. Verfahren nach einem der Ansprüche 1 bis 5, dadurch gekennzeichnet, daß der Sauerstoffverdampfungsdruck in etwa dem Produktionsdruck entspricht.

7. Vorrichtung zur Herstellung von gasförmigem Sauerstoff unter Druck, umfassend: eine Luftdestillationsdoppelsäule (7; 44) mit einer Mitteldrucksäule (8; 45), die unter einem sogenannten Mitteldruck arbeitet, und einer Niederdrucksäule (9; 46), die unter einem sogennanten Niederdruck arbeitet; eine Wärmeaustauschleitung (6; 47) zum Wärmeaustausch zwischen der zu destillierenden Luft und den aus der Doppelsäule stammenden Produkten; Mittel zur Entnahme von flüssigem Sauerstoff aus der Niederdrucksäule; und Mittel (12; 49), um den flüssigen Sauerstoff auf einen Sauerstoffverdampfungsdruck von mindestens etwa 13 bar zu bringen, wobei die Wärmeaustauschleitung Mittel zum Wärmeaustausch zwischen dem unter dem Verdampfungsdruck stehenden flüssigen Sauerstoff und der zu destillierenden Luft während deren Abkühlung umfaßt;
- erste Verdichtungsmittel (1; 41) zur Verdichtung einer ersten Fraktion der zu destillierenden Luft auf einen Druck nahe dem Mitteldruck und Kanäle (20; 62) der Wärmeaustauschleitung, die einerseits mit den ersten Verdichtungsmitteln und andererseits mit der Doppelsäule (7; 44) verbunden sind;
- zweite Verdichtungsmittel (1, 5; 41, 42, 50; 41, 42, 73, 50) zur Verdichtung einer zweiten Fraktion der zu destillierenden Luft durch Wärmeaustausch mit unter dem Verdampfungsdruck verfampfendem Sauerstoff auf einen Lufthochdruck, der insbesondere mindestens etwa 25 bar beträgt und kleiner als der Kondensationsdruck der Luft ist;
- wobei die Wärmeaustauschleitung Hochdruckluftkanäle (20A; 64) zum Kühlen der zweiten Luftfraktion bis auf eine Zwischentemperatur und noch weiteren Kühlen und Verflüssigen eines Teils dieser zweiten Fraktion umfaßt und die Vorrichtung Mittel (21A; 68, 69) zum Entspannen des verflüssigten Teils umfaßt, die mit der Doppelsäule verbunden sind;
- eine erste Entspannungsturbine (4; 75), deren Ansaugseite mit den Hochdruckfluftkanälen (74) und deren Auslaßseite mit der Doppelsäule (7; 44) verbunden ist; und
- Mittel (72, 72A) zur Entnahme mindestens eines flüssigen Produkts aus der Vorrichtung dadurch gekennzeichnet, daß die ersten Verdichtungsmittel über andere Mittel als die Entspannungsmittel mit der Mitteldrucksäule verbunden sind.

8. Vorrichtung nach Anspruch 7, dadurch gekennzeichnet, daß sie Mittel (1; 1, 42) zum Verdichten einer dritten Fraktion der zu destillierenden Luft auf einen zwischen dem ersten Druck und dem Lufthochdruck liegenden Zwischendruck umfaßt, wobei die Wärmeaustauschleitung (6; 47) Kanäle (20B; 64; 74) zum Kühlen und Verflüssigen der dritten Fraktion und eine Leitung umfaßt, die das kalte Ende dieser Kanäle mit der Doppelsäule (7; 44) verbindet und mit einem Druckminderventil (21B; 69; 76) ausgestattet ist.

9. Vorrichtung nach Anspruch 7 oder 8, dadurch gekennzeichnet, daß sie einen einzigen Luftverdichter (1) mit n Stufen umfaßt, wobei die ersten Verdichtungsmittel aus einer bestimmten Anzahl p an Stufen mit p < n und die zweiten Verdichtungsmittel aus dem gesamten Verdichter bestehen.

10. Vorrichtung nach Anspruch 7 oder 8, dadurch gekennzeichnet, daß die zweiten Verdichtungsmittel (42, 50) einen Verdichter, dessen Druckseite mit dem warmen Ende der Wärmeaustauschleitung (47) verbunden ist, und einen Verdichter (50) umfassen, dessen Ansaugseite und dessen Druckseite mit Zwischenstellen des letzteren verbunden sind.

11. Vorrichtung nach Anspruch 8 und 10, dadurch gekennzeichnet, daß die zweiten Verdichtungsmittel einen Verdichter (73) zur Nachverdichtung der zweiten Luftfraktion umfassen, der mit einer zweiten Turbine (75) zur Entspannung eines Teils der dritten Luftfraktion gekoppelt ist.

12. Vorrichtung nach Anspruch 10 oder 11, dadurch gekennzeichnet, daß der Kaltverdichter (50) mit der ersten Turbine (51) gekoppelt ist, und daß die Vorrichtung eine Turbine (52) umfaßt, die mit einem Teil der unter dem ersten Druck stehenden Luft versorgt wird und deren Auslaß mit der Niederdrucksäule (46) verbunden ist.

## Claims

1. Process for the production of gaseous oxygen under pressure, of the type in which: air is distilled in a plant with a double distillation column (7; 44) which includes a medium pressure column (8; 45) operating at a pressure called medium pressure, a low-pressure column (9; 46) operating at a pressure called low pressure, and a heat exchange line (6; 47) for placing the air to be distilled in heat exchange relationship with products drawn from the double column; liquid oxygen is drawn from the low-pressure column; this liquid oxygen is brought to an oxygen vaporization pressure of at least approximately 13 bars and is vaporized and is heated at this vaporization pressure by heat exchange with air to be distilled in the course of cooling,
- a first fraction of the air to be distilled is compressed (in 1; 41) to a first pressure, this air is cooled until it is near its dew point in the heat exchange line (6; 47) and is sent into the double column (7; 44);
- a second fraction of the air to be distilled is compressed (in 1, 5; 41, 42, 50; 41, 42, 73, 50) to a high air pressure, especially of at least approximately 25 bars, which is lower than the condensation pressure of the air by heat exchange with the oxygen in the course of vaporization at the said oxygen vaporization pressure, this air is cooled and a proportion of it is liquefied, which is next expanded (in 21, 21A; 68) before being introduced into the double column, whereas another proportion of the air at the high air pressure is taken out of the heat exchange line (6; 47) at an intermediate cooling temperature and is expanded to the medium pressure in a first expansion turbine (4; 51) and is then sent into the double column (7; 44); and
- at least one liquid product is drawn (in 33, 34; 72, 72A) from the plant, characterized in that the first pressure is the medium pressure, and a proportion of the air at the first pressure is sent to the medium-pressure column without being expanded.

2. Process according to Claim 1, characterized in that a third fraction of the air to be distilled is compressed (in 1; 1, 42) to an intermediate pressure between the said first and high air pressures, is cooled, is liquefied (in 20B; 64; 74), is expanded (in 21B; 69; 76) and is introduced into the double column (7; 44).

3. Process according to Claim 1 or 2, characterized in that the said second fraction of air is taken to an intermediate air pressure (in 42; 42, 73), is only partially cooled and is then boosted by a cold blower (in 50), reintroduced into the heat exchange line (47) and cooled to the said intermediate temperature, at which this air is again taken out of the heat exchange line, expanded to the medium pressure in the said expansion turbine (51), which is coupled to the cold blower, and sent into the double column (44).

4. Process according to Claims 2 and 3 taken together, characterized in that a proportion of the third fraction of air is expanded to the medium pressure, after partial cooling, in a second turbine (75) coupled to a blower (73) for boosting the said second fraction of air, and is then sent to the medium pressure column (45).

5. Process according to Claim 3 or 4, characterized in that a proportion of the air at the first pressure is taken out of the heat exchange line (47) at a third intermediate cooling temperature and is expanded to the low pressure in a blowing turbine (52) before being introduced at an intermediate point of the low-pressure column (46).

6. Process according to any one of Claims 1 to 5, characterized in that the said oxygen vaporization pressure is substantially the output pressure.

7. Plant for the production of gaseous oxygen under pressure, of the type including: a double air distillation column (7; 44) which includes a medium pressure column (8; 45) operating at a pressure called medium pressure, and a low-pressure column (9; 46) operating at a pressure called low pressure; a heat exchange line (6; 47) for placing the air to be distilled in heat exchange relationship with products originating from the double column; means for drawing liquid oxygen from the low-pressure column; and means (12; 49) for taking this liquid oxygen to an oxygen vaporization pressure of at least approximately 13 bars, the heat exchange line including means for placing the liquid oxygen at the said vaporization pressure in heat exchange relationship with air to be distilled in the course of cooling,
- first means of compression (1; 41) for compressing a first fraction of the air to be distilled to a first pressure close to the medium pressure, and passages (20; 62) of the heat exchange line which are connected, on the one hand, to these first means of compression and, on the other hand, to the double column (7; 44);
- second means of compression (1, 5; 41, 42, 50; 41, 42, 73, 50) for compressing a second fraction of the air to be distilled to a high air pressure, especially of at least approximately 25 bars, which is lower than the pressure of condensation of the air by heat exchange with the oxygen in the course of vaporization at the said vaporization pressure;
- the heat exchange line including high-pressure air passages (20A; 64) for cooling the said second fraction of air to an intermediate temperature and for cooling further and liquefying a proportion of this second fraction, and the plant including means (21A; 68, 69) for expansion of this liquefied proportion, which are connected to the double column;
- a first expansion turbine (4; 75) the suction of which is connected to the high-pressure air passages (74) and the exhaust of which is connected to the double column (7; 44); and
- means (72, 72A) for drawing at least one liquid product from the plant, characterized in that the first means of compression are connected to the medium-pressure column by means other than expansion means.

8. Plant according to Claim 7, characterized in that it includes means (1; 1, 42) for compressing a third fraction of the air to be distilled to an intermediate pressure between the said first and high air pressures, the heat exchange line (6; 47) comprising passages (20B; 64; 74) for cooling and liquefying this third fraction, and a conduit connecting the cold end of these passages to the double column (7; 44) and equipped with an expansion valve (21B; 69; 76).

9. Plant according to Claim 7 or 8, characterized in that it includes a single air compressor (1) with n stages, the said first means of compression consisting of a certain number p of stages, with p < n, and the said second means of compression consisting of the whole compressor.

10. Plant according to Claim 7 or 8, characterized in that the second means of compression (42, 50) include a compressor the delivery of which is connected to the hot end of the heat exchange line (47), and a blower (50) the suction and the delivery of which are connected to intermediate points of the latter.

11. Plant according to Claims 8 and 10 taken together, characterized in that the second means of compression include a blower (73) for boosting the said second fraction of air, coupled to a second turbine (75) for expanding a proportion of the said third fraction of air.

12. Plant according to Claim 10 or 11, characterized in that the cold blower (50) is coupled to the said first turbine (51) and in that the plant includes a blowing turbine (52) fed by a proportion of the air at the first pressure and the exhaust which is connected to the low-pressure column (46).
